# FASCICULE DE BREVET EUROPEEN

(11) **EP 0 221 596 B1**
(45) Date de publication et mention de la délivrance du brevet: **26.04.1989**
(21) Numéro de dépôt: 86201797.7
(22) Date de dépôt: 16.10.1986
(51) Int. Cl.: E05F 1/10

(54) **Dispositif d'équilibrage et de mise en sécurité du couvercle d'un meuble de classement vertical de plans**
Gewichtsausgleichs- und Sicherheitsvorrichtung eines Vertikalschrankdeckels
Counterbalancing and safety device for a lid of a vertical-filing cabinet

(30) Priorité: 22.10.1985 FR 8516075
(43) Date de publication de la demande: 13.05.1987
(73) Titulaire: ALPIA SA, F-25006 Besançon (FR)
(72) Inventeur: Bruneau, Alain, F-25320 Montferrand le Chateau (FR)
(74) Mandataire: Jörchel, Dietrich R.A.

(56) Documents cités:
- FR-A- 525 417
- FR-A- 1 514 554
- GB-A- 313 799
- GB-A- 475 735
- US-A- 2 639 053

## Description

L'invention concerne un dispositif d'équilibrage et de mise en sécurité du couvercle d'un meuble de classement vertical de plans, le couvercle étant relié à l'ossature du meuble au moyen d'articulations, comprenant un compas fixé par une de ses extrémités sur un tourillon solidaire du couvercle, l'autre extrémité étant libre, et tiré vers la partie supérieure du meuble par au moins un ressort, compensateur du poids du couvercle, ayant un point d'ancrage sur ladite partie supérieure et l'autre point d'ancrage sur l'extrémité libre du compas, un galet tournant librement sur une goupille solidaire de l'ossature assurant le guidage du compas et l'immobilisation du couvercle dans sa position ouverte et fermée.

La plupart des meubles connus comportent un couvercle, constitué en général d'un panneau d'une seule pièce monté sur charnières ou sur pivots.

L'ouverture de ce couvercle, qui doit permettre la mise en place des plans les plus larges couramment utilisés, s'effectue manuellement, mais le poids du couvercle se trouve parfois compensé par un système à ressort.

Un dispositif assure le maintien du couvercle en position ouverte.

En cas de fermeture accidentelle, les ressorts de compensation n'évitent pas à l'opérateur de se faire pincer les doigts.

Pour empêcher cet accident, il faut concevoir un couvercle surcompensé, qui en cas de chute, s'arrête avant la fermeture complète.

L'inconvénient d'un tel dispositif est que le couvercle serait toujours à demi-ouvert et par conséquent nécessiterait une manoeuvre supplémentaire pour maintenir ledit couvercle fermé par un verrou ou une serrure.

La présente invention a pour objet l'équipement des couvercles de meubles de classement avec un dispositif ayant quatre fonctions concomitantes:
- une surcompensation, par ressorts, du poids du couvercle,
- le maintien en position ouverte,
- l'arrêt du couvercle à quelques centimètres de la fermeture complète en cas de chute accidentelle,
- le maintien en position fermée évitant, dans l'emploi courant, le recours constant à la serrure de verrouillage.

A cette fin, le dispositif selon l'invention est caractérisée par le fait que le compas comporte au moins une première encoche dans laquelle pénètre le galet tournant pour maintenir le couvercle dans sa position d'ouverture et une deuxième encoche dans laquelle pénètre le galet tournant pour maintenir le couvercle dans sa position de fermeture, et par le fait que des moyens de réglage de la tension du ressort compensateur permettent de déterminer une position de sécurité (a) avant la fermeture complète du couvercle.

Le principal avantage apporté par un tel dispositif, réside dans la simplicité de sa construction et le fait qu'il est possible de régler à volonté la position de sécurité du couvercle (arrêt avant fermeture) sans être tributaire de l'éventuel relâchement du ressort ou d'une augmentation du poids du couvercle non prévue lors de la construction.

Le couvercle est ainsi équilibré, avec indexage en position "ouvert", avec un système de sécurité, avec indexage en position "fermé".

La forme particulière des articulations définie dans la revendication 2 permet l'ouverture du couvercle sans qu'en aucune position du couvercle aussi bien le couvercle que les articulations ne débordent sur la face arrière du meuble rendant ainsi possible la fixation du meuble contre une paroi ou la fixation des meubles dos à dos.

D'autres avantages ressortiront de la description d'une forme d'exécution préférentielle faite à titre d'exemple non limitatif et du dessin dans lequel
- la figure 1 est une vue de côté d'un meuble de classement de plans suspendus;
- la figure 2 est un schéma du dispositif en position de sécurité;
- la figure 3 est un schéma du dispositif en position "couvercle ouvert";
- la figure 4 est un schéma du dispositif en position "couvercle fermé";

La figure 1 représente une vue de côté d'un meuble de classement de plans suspendus composé essentiellement d'un couvercle 1 qui s'ouvre et se rabat sur une ossature 2.

La figure 2 représente le dispositif selon l'invention placé sur au moins un des côtés du couvercle qui est relié à l'ossature 2 par deux articulations 3, de forme trapezoïdale.

Ces articulations 3 sont fixées d'un côté par boulonnage ou soudure en un point 30 sur l'ossature 2, de l'autre côté par un pivot 31 sur le couvercle 1. Leur forme trapézoïdale permet au couvercle d'évoluer, lors de son ouverture, au-dessus du plan supérieur du meuble en dégageant totalement l'accès au classement des plans et, en position fermée, le bord extérieur du couvercle est en parfait alignement avec le bord correspondant de l'ossature, sans aspérité ni charnière extérieure, ce qui permet d'appuyer le meuble contre une paroi verticale.

Le dispositif d'équilibrage et de mise en sécurité du couvercle 1 est constitué comme suit:
- un compas 4 est fixé par une de ses extrémités 40 sur un tourillon 5, solidaire du couvercle 1, son autre extrémité 41 étant libre;
- un ressort 6, compensateur du poids du couvercle 1, est tendu entre un point d'ancrage 60 sur la partie supérieure de l'ossature 2 dans l'angle supportant l'articulation 3 du couvercle et un point d'ancrage 61 sur l'extrémité libre 41 du compas 4.

La traction exercée par le ressort 6 sur l'extrémité libre 41 du compas 4 concourt à l'ouverture du couvercle ainsi qu'au maintien en appui du compas 4 sur un galet de guidage 7 tournant librement sur une goupille 8, solidaire de l'ossature 2.

Une encoche 9 ouverte sur le chant 42 du compas orienté vers le ressort 6 maintient le couvercle en position d'ouverture. La position de cette encoche définit l'ouverture angulaire du couvercle (figure 3).

Une deuxième encoche 10 ouverte sur le même chant 42 du compas 4, plus rapprochée de son point de pivotement sur le tourillon 5, maintient le couvercle en position de fermeture (figure 4).

Le réglage de la surcompensation du poids du couvercle 1 est assuré par une vis 11 permettant de faire varier la tension du ressort à partir de son point d'ancrage 61 sur l'extrémité libre 41 du compas 4. Ce réglage permet de déterminer avec précision l'angle de sécurité a devant rester ouvert en cas de chute brutale du couvercle 1.

Le couvercle restant entr'ouvert à cause de la surcompensation, une pression supplémentaire de l'opérateur fait entrer le galet 7 dans l'encoche 10: la position "couvercle fermé" est ainsi obtenue sans un recours constant à l'action d'une serrure dont la fonction est alors limitée au verrouillage du couvercle au moyen d'une clef.

## Revendications

1. Dispositif d'équilibrage et de mise en sécurité du couvercle d'un meuble de classement vertical de plans, le couvercle (1) étant relié à l'ossature (2) du meuble au moyen d'articulations (3), comprenant un compas (4) fixé par une de ses extrémités (40) sur un tourillon (5) solidaire du couvercle (1), l'autre extrémité (41) étant libre, et tiré vers la partie supérieure du meuble par au moins un ressort (6), compensateur du poids du couvercle (1), ayant un point d'ancrage (60) sur ladite partie supérieure et l'autre point d'ancrage (61) sur l'extrémité libre du compas (4), un galet (7) tournant librement sur une goupille (8) solidaire de l'ossature assurant le guidage du compas (4), caractérisé par le fait que le compas (4) comporte au moins une première encoche (9) dans laquelle pénètre le galet tournant (7) pour maintenir le couvercle (1) dans sa position d'ouverture et une deuxième encoche (10) dans laquelle pénètre le galet tournant (7) pour maintenir le couvercle (1) dans sa position de fermeture, et par le fait que des moyens de réglage (11) de la tension du ressort (6) compensateur permettent de déterminer une position de sécurité (a) avant la fermeture complète du couvercle (1

2. Dispositif d'équilibrage selon la revendication 1, caractérisé par le fait que les articulations (3) qui relient le couvercle (1) à l'ossature (2) sont de forme trapézoïdale, par le fait que ces articulations (3) sont fixées d'un côté par boulonnage ou soudure en un point (30) de l'ossature (2), de l'autre côté par un pivot (31) sur le couvercle (1), et par le fait que ces articulations (13) soulèvent le couvercle (1) lors de l'ouverture du meuble et le placent en alignement avec le bord correspondant de l'ossature (2).

## Patentansprüche

1. Gewichtsausgleichs- und Sicherheitsvorrichtung für den Deckel eines Zeichnungsschranks zum vertikalen Einordnen von Zeichnungen, wobei der Deckel (1) mit dem Gestell (2) durch Gelenkmittel (3) verbunden ist, mit einem Halteorgan (4), das an einem (40) seiner Enden auf einem am Deckel (1) befestigten Zapfen (5) angebracht ist und dessen anderes Ende (41) frei ist und in Richtung auf den oberen Teil des Schranks durch wenigstens eine Feder (6) gezogen wird, die das Gewicht des Deckels (1) ausgleicht und einen auf dem erwähnten oberen Teil angeordneten Befestigungspunkt (60) hat, während der andere Befestigungspunkt (61) am freien Ende des Halteorgans (4) liegt, wobei eine auf einem am Gestell befestigten Zapfen (8) frei drehbare Rolle (7) das Halteorgan (4) führt, dadurch gekennzeichnet, dass das Halteorgan (4) wenigstens eine erste Vertiefung (9), in welche die drehbare Rolle (7) eingreift, um den Deckel (1) in seiner Öffnungsstellung zu halten, und eine zweite Vertiefung (10) aufweist, in welche die drehbare Rolle (7) eingreift, um den Deckel (1) in seiner Schliessstellung zu halten, und dass Mittel (11) zum Einstellen der Spannung der Ausgleichsfeder (6) eine Sicherheitsstellung (a) vor dem vollständigen Schliessen des Deckels (1) zu bestimmen erlauben.

2. Ausgleichsvorrichtung nach Anspruch 1, dadurch gekennzeichnet, dass die Gelenke (3), welche den Deckel (1) mit dem Gestell (2) verbinden, trapezförmig sind, dass diese Gelenke (3) einerseits durch Verschraubung oder durch Schweissen an einem Punkt (30) des Gestells (2) und andererseits mittels eines Zapfens (31) am Deckel (1) befestigt sind und dass diese Gelenke (3) den Deckel (1) beim Öffnen des Schranks anheben und ihn mit dem entsprechenden Rand des Gestells (2) ausrichten.

## Claims

1. Device for counterbalancing and holding in a safety position the lid of a vertical plan filing cabinet, said lid (1) being connected to the cabinet frame (2) by means of hinges (3), and said device comprising a stay (4) fixed at one end (40) on a pivot pin (5) fastened to the lid (1) while its other end (41) is free, said stay being pulled towards the top of the cabinet by at least one spring (6) compensating the weight of the lid (1) and having one anchoring point (60) on said top of the cabinet and the other anchoring point (61) on the free end of the stay (4), said stay being guided by a roller (7) rotatably mounted on a pin (8) fastened to the frame, characterized in that the stay (4) is provided with at least one first notch (9), which is entered by the rotating roller (7) in order to hold the lid (1) in the open position, and a second notch (10), which is entered by the rotating roller (7) in order to hold the lid (1) in its closed position, and in that means (11) of adjusting the tension of the compensating spring (6) make it possible to determine a safety position (a) before the complete closure of the lid (1).

2. A counterbalancing device as claimed in claim 1, characterized in that the hinges (3) connecting the lid (1) to the frame (2) are trapezoidal in shape, that said hinges (3) are fixed on one side by bolting or welding at a point (30) of the frame (2) and on the other side by a pivot (31) on the lid (1), and that said hinges (3) lift the lid (1) on the opening of the cabinet and bring it into alignment with the corresponding edge of the frame (2).
